# EUROPÄISCHE PATENTSCHRIFT

(11) **EP 1 530 517 B1**
(45) Veröffentlichungstag und Bekanntmachung des Hinweises auf die Patenterteilung: **07.03.2007**
(21) Anmeldenummer: 03792158.2
(22) Anmeldetag: 03.06.2003
(51) Int. Cl.: B41J 3/407, B41J 29/393, B65C 1/02

(54) **VORRICHTUNG UND VERFAHREN ZUM ETIKETTIEREN VON GEGENSTÄNDEN**
DEVICE AND METHOD FOR LABELING OBJECTS
DISPOSITIF ET PROCEDE POUR ETIQUETER DES OBJETS

(30) Priorität: 23.08.2002 DE 10239630
(43) Veröffentlichungstag der Anmeldung: 18.05.2005
(73) Patentinhaber: Espera-Werke GmbH, 47058 Duisburg (DE)
(72) Erfinder: PFERRER, Markus, 41539 Dormagen (DE)
(74) Vertreter: Meyer, Hans-Joachim
(86) Internationale Anmeldenummer: PCT/EP2003/005770
(87) Internationale Veröffentlichungsnummer: WO 2004/018216

(56) Entgegenhaltungen:
- US-A- 4 415 048

## Beschreibung

Die vorliegende Erfindung betrifft eine Vorrichtung zum Etikettieren von Gegenständen, mit einem Drucker zum Bedrucken von Etiketten, einer Appliziereinrichtung zum Applizieren eines bedruckten Etiketts auf den jeweils zu etikettierenden Gegenstand und mindestens einer Arbeitseinrichtung in Form einer Waage, einer Verpackungsvorrichtung und/oder einer Transportvorrichtung für die zu etikettierenden Gegenstände, wobei die mindestens eine Arbeitseinrichtung der Appliziereinrichtung vorgeschaltet ist. Ferner betrifft die Erfindung ein Verfahren zum Etikettieren von Gegenständen, umfassend die Schritte: Bedrucken eines Etiketts mittels eines Druckers, Applizieren des bedruckten Etiketts auf den zu etikettierenden Gegenstand und mindestens einen weiteren Arbeitsschritt, der dem Applizieren des bedruckten Etiketts vorgeschaltet ist. Bei dem verwendeten Drucker kann es sich insbesondere um einen Thermodirekt- oder Thermotransferdrucker handeln.

Vorrichtungen und Verfahren der eingangs genannten Art sind seit längerem bekannt (siehe z.B. US 4,415,048).

Der Druckkopf einer gattungsgemäßen Vorrichtung unterliegt je nach Ausführung einem mehr oder weniger großen Verschleiß. Der Verschleiß rührt dabei von der leicht schmirgelnden Wirkung der Etiketten während der Druckzeit her.

Der vorliegenden Erfindung liegt die Aufgabe zugrunde, eine Vorrichtung sowie ein Verfahren der eingangs genannten Art dahingehend zu modifizieren, dass bei möglichst hoher Durchsatzleistung die Lebensdauer insbesondere einer Thermoleiste gegenüber dem Stand der Technik erhöht und darüber hinaus die beste Druckqualität für die jeweilige Durchsatzleistung erzielt wird.

Hinsichtlich der Vorrichtung wird diese Aufgabe erfindungsgemäß dadurch gelöst, dass eine Mess- und Steuereinrichtung zum Einsatz kommt, die für jeden zu etikettierenden Gegenstand die Druckzeit ermittelt, die für das Bedrucken des darauf jeweils zu applizierenden Etiketts unter Berücksichtung der benötigten Arbeitszeit der der Appliziereinrichtung vorgeschalteten Arbeitseinrichtung(en) zur Verfügung steht, und den Drucker in Abhängigkeit der ermittelten Druckzeit derart steuert, dass das Etikett innerhalb der zur Verfügung stehenden Druckzeit mit darin angepasster, möglichst geringer Druckgeschwindigkeit fertiggedruckt wird.

Hinsichtlich des Verfahrens besteht die erfindungsgemäße Lösung dementsprechend darin, dass für jeden zu etikettierenden Gegenstand die jeweils für das Bedrucken des darauf zu applizierenden Etiketts zur Verfügung stehende Druckzeit unter Berücksichtung der Arbeitszeit, die für den mindestens einen Arbeitsschritt, welcher dem Applizieren des bedruckten Etiketts vorgeschaltet ist, benötigt wird, berechnet wird, und dass das Bedrucken des Etiketts in Abhängigkeit der berechneten Druckzeit derart gesteuert wird, dass das Etikett innerhalb der zur Verfügung stehenden Druckzeit mit daran angepasster, möglichst geringer Druckgeschwindigkeit fertiggedruckt wird.

Im Gegensatz zu herkömmlichen Vorrichtungen der hier in Rede stehenden Art, bei denen die zu applizierenden Etiketten mit relativ niedriger, konstanter Druckzeit bedruckt werden, schlägt die Erfindung somit vor, bei jedem einzelnen zu bedruckenden Etikett mit einer an das "Timing" der Vorrichtung angepassten Druckzeit zu arbeiten. Ohne die Durchsatzleistung einer gattungsgemäßen Vorrichtung herabzusetzen, wird gemäß der Erfindung die zum Drucken zur Verfügung stehende Zeit in vollem Umfang genutzt, sodass die Druckgeschwindigkeit beim Bedrucken eines Etiketts so niedrig wie möglich gewählt und damit ein Thermodruckkopf weitgehend geschont werden kann. Die Druckzeit ist bestimmt durch das zeitliche Verhalten der vor- und nachgeschalteten Vorrichtungen. Die maximal zulässige Druckzeit ist also von der Kombination der Arbeitszeit bzw. Arbeitsgeschwindigkeit von vorgeschalteter Waage, Verpackungsvorrichtung, Transportvorrichtung, nachgeschalteter Appliziereihrichtung und/oder anderen vor- oder nachgeschalteten Arbeitseinrichtungen abhängig.

Eine bevorzugte Ausgestaltung der Erfindung besteht darin, dass die mindestens eine der Appliziereinrichtung vorgeschaltete Arbeitseinrichtung mit mindestens einem Sensor versehen ist, der die Ankunft eines zu etikettierenden Gegenstandes in der Arbeitseinrichtung erfasst und ein entsprechendes Signal an die Mess- und Steuereinrichtung abgibt, worauf diese die Druckzeit, die für das Bedrucken des auf den Gegenstand zu applizierenden Etiketts zur Verfügung steht, unter Berücksichtigung der von der Appliziereinrichtung für das Applizieren eines Etiketts benötigen Zeit ermittelt.

Eine weitere bevorzugte Ausgestaltung der Erfindung besteht darin, dass die Mess- und Steuereinrichtung mit einem Prozessor versehen ist, der anhand der Arbeitsgeschwindigkeit der mindestens einen Arbeitseinrichtung und der für das Applizieren eines Etiketts benötigen Zeit die Druckzeit berechnet, die für das Bedrucken des auf den Gegenstand zu applizierenden Etiketts zur Verfügung steht.

Eine vorteilhafte Ausgestaltung der Erfindung besteht ferner darin, dass entlang eines Transportweges für die zu etikettierenden Gegenstände mehrere in Transportrichtung zueinander beabstandete Sensoren angeordnet sind, die jeweils die Ankunft des zu etikettierenden Gegenstandes erfassen und ein entsprechendes Signal an die Mess- und Steuereinrichtung abgeben. Durch diese Ausgestaltung ist es möglich, bei Empfang des jeweiligen Signals eine verbleibende Restdruckzeit zu ermitteln und das Bedrucken eines Etiketts in Abhängigkeit der ermittelten Restdruckzeit derart zu steuern, dass das Etikett innerhalb der noch zur Verfügung stehenden Restdruckzeit mit daran angepasster, möglichst geringer Druckgeschwindigkeit fertiggedruckt wird. Es ist mit dieser Ausgestaltung insbesondere möglich, ein bereits berechnetes Profil zur zeitlichen Steuerung der Druckgeschwindigkeit während eines Druckvorgangs neu zu berechnen und auf diese Weise die Druckgeschwindigkeit bei eventuell aufgetretenen Verzögerungen in einer der Appliziereinrichtung vorgeschalteten Arbeitseinrichtung zu verringern, so dass während der noch zur Verfügung stehenden Restdruckzeit jeweils mit minimaler Druckgeschwindigkeit gedruckt wird. Hierdurch kann die Lebensdauer einer Thermoleiste weiter erhöht werden.

Weitere bevorzugte und vorteilhafte Ausgestaltungen der Erfindungen sind in den Unteransprüchen angegeben.

Nachfolgend wird die Erfindung anhand einer ein Ausführungsbeispiel darstellenden Zeichnung näher erläutert. Es zeigen:
- Fig. 1: eine perspektivische Ansicht einer erfindungsgemäßen Vorrichtung,
- Fig. 2: eine vertikale Schnittansicht der Vorrichtung gemäß Fig. 1, die deren Betriebsweise schematisch veranschaulicht,
- Fig. 3: eine vertikale Schnittansicht durch eine Etikettendrucker- und Etikettiereinheit der Vorrichtung gemäß Fig. 1,
- Fig. 4: einen Ablaufplan zur Erläuterung des erfindungsgemäßen Verfahrens.

Die Figuren 1 bis 3 der Zeichnung zeigen eine Vorrichtung zum Etikettieren von Lebensmittelpackungen 1. Die Vorrichtung umfasst mehrere Arbeitseinrichtungen, nämlich eine Waage 2, eine erste Transportvorrichtung 3 in Form eines Förderbandes, eine Verpackungsvorrichtung 4, eine zweite Transportvorrichtung 5, ebenfalls in Form eines Förderbandes, einen Drucker 6 zum Bedrucken von Etiketten und eine Appliziereinrichtung 7 zum Applizieren eines bedruckten Etiketts auf eine verpackte Lebensmittelpackung 1.

Lebensmittelportionen 8 werden jeweils in eine Verpackungsschale 9 gelegt und zusammen mit der Schale 9 auf der Waage 2 angeordnet. Das Taragewicht der Verpackungsschalen 9, der Name des Lebensmittels, der Preis pro Gewichtseinheit und andere warenspezifische Daten können über eine Tastatur 10 in einen Speicher einer Eingabe- und Anzeigeeinheit 11 eingegeben werden. Die Eingabe- und Anzeigeeinheit 11 ist mit einem Prozessor ausgestattet, der aus dem mittels der Waage 2 ermittelten Gewicht der Lebensmittelportion und dem Preis pro Gewichtseinheit den Verkaufspreis der jeweiligen Lebensmittelportion berechnet.

Nach Abschluss der Verkaufspreis-Berechnung wird die Schale 9 mit der Lebensmittelportion 8 an das erste Förderband 3 übergeben. Hierzu kann an der Waage 2 beispielsweise eine Schubeinrichtung (nicht dargestellt) angeordnet sein.

Über das Förderband 3 gelangt die Schale 9 mit der Lebensmittelportion 8 zu der Verpackungsvorrichtung 4, die eine Hebeeinrichtung 12, einen Folien-Wickelmechanismus (nicht gezeigt) sowie eine Heizeinrichtung (nicht gezeigt), beispielsweise einen Infrarotstrahler aufweist. In der Verpackungsvorrichtung 4 wird die Schale 9 mit der Lebensmittelportion 8 mit einer transparenten Schrumpffolie umwickelt und die Folie mittels der Heizeinrichtung geschrumpft. Die Folie wird von einer Vorratsrolle 14 abgewickelt.

Die Schale 9 wird während des Verpackungsvorgangs mittels der Hebeeinrichtung 12 angehoben und nach Abschluss des Verpackungsvorgangs auf das zweite Förderband 5 übergeben, durch das die Lebensmittelpackung 1 zu der den Etikettendrucker 6 sowie die Etikettenappliziereinrichtung 7 umfassenden Einheit 15 transportiert wird.

Der Etikettendrucker 6 weist eine Thermoleiste innerhalb des Thermodruckkopfes 16 auf, dem auf einem Trägerbandstreifen 17 haftende Etiketten 18 von einer Etikettenvorratsrolle 19 aus zugeführt werden (vgl. Fig. 3). Der Trägerbandstreifen 17 wird hierzu auf einer von einem Elektromotor 20 angetriebenen Spule 21 aufgewickelt. Die selbstklebenden Etiketten 18 sind mit gleichem Abstand zueinander auf dem Trägerbandstreifen 17 angebracht. Dem aus einem lichtdurchlässigen Material bestehenden Trägerbandstreifen 17 ist eine optische Sensoreinrichtung zugeordnet, die eine Licht emittierende Senderdiode 22 und eine Empfängerdiode 23 aufweist und somit etikettenfreie Abschnitte 24 des Trägerbandstreifens 17 detektieren kann. Die von der Empfängerdiode 23 ausgehenden Signale werden zur Steuerung des der Aufwickelspule 21 zugeordneten Motors 20 genutzt.

Die Thermoleiste innerhalb des Thermodruckkopfes 16 des Etikettendruckers 6 weist nebeneinanderliegende Druckelemente auf, bei denen es sich z.B. um flache Widerstände (Heizplättchen) handelt, die unabhängig voneinander einzeln ansteuerbar sind und sich schnell erwärmen und abkühlen. Die relativ lange Abkühlzeit der Widerstände begrenzt die mögliche Druckgeschwindigkeit. Die Etiketten 18 sind aus wärmeempfindlichem Spezialpapier hergestellt. Alternativ kann der Etikettendrucker 6 auch mit einem wärmeempfindlichen Thermotransferfarbband (nicht gezeigt) ausgestattet sein. In diesem Fall kann auch auf Etiketten aus normalem Papier gedruckt werden.

In Transportrichtung des Trägerbandstreifens 17 gesehen befindet sich hinter dem Druckkopf 16 eine relativ scharfe Umlenkung 25, an der die bedruckten, am Trägerbandstreifen 17 haftenden Etiketten 18 vom Trägerbandstreifen abgelöst und an die Appliziereinrichtung 7 übergeben werden. Die Appliziereinrichtung weist im dargestellten Ausführungsbeispiel an ihrer Unterseite eine perforierte Saugfläche 26 auf, durch die Luft mittels eines (nicht gezeigten) Sauglüfters angesaugt und somit ein bedrucktes Etikett 18 an der Saugfläche 26 festgehalten wird. Ferner ist die Appliziereinrichtung mit einer Luftstrahldüse 27 ausgestattet, mit der für eine bestimmte Zeit ein Luftstrahl erzeugt werden kann, dessen Druck größer ist als der Betrag des an der Saugfläche 26 herrschenden Unterdrucks. Ein an der Saugfläche 26 gehaltenes Etikett kann somit durch die zeitweilige Erzeugung des Luftstrahls von der Saugfläche 26 gelöst und auf eine darunter befindliche Lebensmittelpackung 1 appliziert werden. Mit 28 ist ein Etikettensensor bezeichnet, der das Vorhandensein eines Etiketts 18 an der Saugfläche 26 detektiert. Die Zeit, die von der Appliziereinrichtung 7 für das Applizieren eines Etiketts 18 benötigt wird, ist für jedes Etikett in etwa gleich lang.

In Fig. 2 ist eine schematisch dargestellte Mess- und Steuereinrichtung mit 29 bezeichnet. An der Mess- und Steuereinrichtung 29, die einen Prozessor sowie einen Speicher enthält, sind mehrere Sensoren 30 - 35 angeschlossen, mittels denen die Arbeitsgeschwindigkeit und damit die Arbeitszeit der Waage 2, der Transportvorrichtung 3, der Verpackungsvorrichtung 4 sowie der Transportvorrichtung 5 erfasst werden können. Die Arbeitszeit der Waage 2 entspricht der Zeit, die jeweils vom Zeitpunkt des Auflegens einer Verpackungsschale 9 mit einer darauf angeordneten Lebensmittelportion 8 bis zur Stabilisierung des Wägesignals einschließlich der Übertragung des stabilisierten Wägesignals an den Prozessor der Eingabe- und Anzeigeeinheit 11 vergeht. Die Arbeitszeit der Transportvorrichtung 3 entspricht der Zeit, die von dem Zeitpunkt der Übergabe der Verpackungsschale 9 mit der Lebensmittelportion 8 auf die Transportvorrichtung 3 bis zur Übergabe der Verpackungsschale 9 mit der Lebensmittelportion 8 in die Verpackungsvorrichtung 4 vergeht. Beim Einsatz eines Förderbandes als Transportvorrichtung 3 kann die Arbeitszeit der Transportvorrichtung insbesondere anhand der Bandgeschwindigkeit bzw. der Drehzahl der Bandantriebsrolle oder der Umlenkrolle in Verbindung mit der bekannten Länge des Förderweges ermittelt werden. Die Arbeitszeit der Verpackungsvorrichtung 4 entspricht der Zeit, die von der Übergabe der Verpackungsschale 9 mit der Lebensmittelportion 8 in die Verpackungsvorrichtung 4 bis zur Übergabe der verpackten Lebensmittelportion auf die Transportvorrichtung 5 vergeht. Der Beginn und das Ende dieses Zeitabschnitts kann beispielsweise mittels Lichtschranken 32, 33 erfasst werden, die an den Übergabestellen von der Transportvorrichtung 3 zur Verpackungsvorrichtung 4 bzw. von der Verpackungsvorrichtung 4 zur Transportvorrichtung 5 angeordnet sind. Die Arbeitszeit der Transportvorrichtung 5 entspricht der Zeit, die von dem Zeitpunkt der Übergabe der verpackten Lebensmittelportion 8 auf die zweite Transportvorrichtung 5 bis zum Zeitpunkt, in welchem die verpackte Lebensmittelportion die Appliziereinrichtung 7 erreicht, vergeht. Alternativ oder zusätzlich können die Transportvorrichtungen 3, 5 an den jeweiligen Übergabestellen mit Sensoren, z.B. Lichtschranken versehen sein, die jeweils die Ankunft bzw. die Übergabe der jeweiligen Schale 9 bzw. Lebensmittelpackung 1 erfassen und ein entsprechendes Signal an die Mess- und Steuereinrichtung 29 abgeben.

Zweckmäßigerweise weist die Mess- und Steuereinrichtung 29 eine Messeinrichtung (nicht gezeigt) auf, mit der erfasst wird, ob sich die Appliziereinrichtung 7 in ihrer Grundstellung befindet und somit für das Applizieren eines Etiketts 18 bereit ist. Diese Messeinrichtung kann beispielsweise den Etikettensensor 28 nutzen.

Anhand der von den Sensoren 30 bis 35 abgegebenen Signale und unter Berücksichtigung der von der Appliziereinrichtung 7 für das Applizieren eines Etiketts benötigten Zeit berechnet die Mess- und Steuereinrichtung 29 für jede Packung 1 und damit für jedes zu applizierende Etikett 18 die für das Bedrucken des Etiketts bei möglichst hoher Durchsatzleistung der Vorrichtung (Anlage) maximal zur Verfügung stehende Druckzeit. Zur Erzielung einer möglichst hohen Durchsatzleistung sind in der Arbeitskette, die durch die Waage 2, die Transportvorrichtung 3, die Verpackungsvorrichtung 4 und die Transportvorrichtung 5 definiert ist, vorzugsweise mindestens zwei Glieder zeitgleich betreibbar, so dass mindestens zwei Arbeitsschritte, beispielsweise das Wägen und das Verpacken parallel durchgeführt werden können. Es ist aber insbesondere auch möglich, dass alle Arbeitsschritte der Kette parallel zueinander durchgeführt werden. Die für das Bedrucken eines Etiketts maximal zur Verfügung stehende Zeit ist dabei grundsätzlich von der Arbeitszeit abhängig, die das langsamste Glied in der Kette benötigt.

Unter Aufrechterhaltung einer möglichst hohen Durchsatzleistung der Vorrichtung steuert die Mess- und Steuereinrichtung 29 den Etikettendrucker 6 in Abhängigkeit der berechneten, maximal zur Verfügung stehenden Druckzeit so, dass das jeweilige Etikett 18 innerhalb der zur Verfügung stehenden Druckzeit mit daran angepasster, möglichst geringer Druckgeschwindigkeit fertiggedruckt wird. Hierzu generiert die Mess- und Steuereinrichtung 29 für jede zu etikettierende Lebensmittelpackung bzw. jedes Etikett ein zeitliches Steuerungsprofil zur Steuerung der Druckgeschwindigkeit des Druckers 6, mit dem das auf die Packung 1 zu applizierende Etikett 18 innerhalb der jeweils zur Verfügung stehenden Druckzeit mit möglichst geringer Druckgeschwindigkeit fertiggedruckt werden kann, ohne die maximal mögliche Durchsatzleistung der Vorrichtung herabzusetzen.

Mit Bezug auf Fig. 4 wird nun der grundsätzliche Ablauf des erfindungsgemäßen Verfahrens nochmals erläutert. In Fig. 4 sind logische Abhängigkeiten im Ablauf des Verfahrens dargestellt.

In einer erfindungsgemäßen Vorrichtung wird zunächst jeweils geprüft, ob ein neuer Druckauftrag vorliegt. Ein neuer Druckauftrag liegt beispielsweise vor, wenn eine neue Packung gewogen und die Gewichts- und Preisdaten erzeugt wurden. Anschließend wird geprüft, ob die dem Etikettendrucker nachgeschalteten Systeme betriebsbereit sind. Dies ist zum Beispiel der Fall, wenn das vorherige Etikett auf die zugehörige Packung appliziert wurde und sich die Appliziereinrichtung wieder in ihrer die Aufnahme eines neuen bedruckten Etiketts erlaubenden Grundstellung befindet. Danach wird geprüft, ob eine Vorgabe für den Zeitpunkt vorliegt, zu dem das Bedrucken des neuen Etiketts beendet sein muss. Diese Zeitvorgabe kann zum Beispiel durch den Applizierzeitpunkt definiert sein, der anhand der Transportgeschwindigkeit, der geforderten Position des Etiketts auf der Packung und anderer Faktoren berechnet werden kann. Liegt diese Zeitvorgabe vor, so wird die maximal zulässige Druckzeit berechnet und für diese Druckzeit ein zeitliches Geschwindigkeits- bzw. Steuerungsprofil mit allen geschwindigkeitsabhängigen Parametern generiert, welches bewirkt, dass das betreffende Etikett in der geforderten Zeit mit der geringstmöglichen Druckgeschwindigkeit fertiggedruckt wird. Ist das jeweilige Geschwindigkeits- bzw. Steuerungsprofil generiert, wird der Druck gestartet und das betreffende Etikett bis zum geforderten Zeitpunkt fertiggedruckt. Schließlich ist zu prüfen, ob der Druck abgeschlossen und damit beendet ist. Ist dies der Fall, so kann der nächste Druckauftrag in entsprechender Weise durchgeführt werden.

Die Erfindung ist in ihrer Ausführung nicht auf das vorstehend beschriebene Ausführungsbeispiel beschränkt. Vielmehr ist eine Vielzahl von Varianten denkbar im Rahmen der Definition der beigefügten Ansprüche. Insbesondere ist die Erfindung nicht auf das Etikettieren von Lebensmittelpackungen beschränkt. Die Erfindung kann ebenso auch beim Etikettieren anderer Warenpackungen zum Einsatz kommen.

## Patentansprüche

1. Vorrichtung zum Etikettieren von Gegenständen, insbesondere von Lebensmittelpackungen (1), mit einem Drucker (6) zum Bedrucken von Etiketten (18), einer Appliziereinrichtung (7) zum Applizieren eines bedruckten Etiketts (18) auf den jeweils zu etikettierenden Gegenstand (1) und mindestens einer Arbeitseinrichtung in Form einer Waage (2), einer Verpackungsvorrichtung (4) und/oder einer Transportvorrichtung (3, 5) für die zu etikettierenden Gegenstände (1), wobei die mindestens eine Arbeitseinrichtung (2 - 5) der Appliziereinrichtung (7) vorgeschaltet ist,
**gekennzeichnet durch**
eine Mess- und Steuereinrichtung (29), die für jeden zu etikettierenden Gegenstand (1) die Druckzeit ermittelt, die für das Bedrucken des darauf jeweils zu applizierenden Etiketts (18) unter Berücksichtigung der benötigten Arbeitszeit der Arbeitseinrichtung(en) (2, 3, 4, 5, 7) zur Verfügung steht, und den Drucker (6) in Abhängigkeit der ermittelten Druckzeit derart steuert, dass das Etikett (18) innerhalb der zur Verfügung stehenden Druckzeit mit daran angepasster, möglichst geringer Druckgeschwindigkeit fertiggedruckt wird.

2. Vorrichtung nach Anspruch 1,
**dadurch gekennzeichnet, dass** die mindestens eine Arbeitseinrichtung (2 - 5) mit mindestens einem Sensor (30 - 35) versehen ist, der die Ankunft eines zu etikettierenden Gegenstandes (1) in der Arbeitseinrichtung erfasst und ein entsprechendes Signal an die Mess- und Steuereinrichtung (29) abgibt, worauf diese die Druckzeit, die für das Bedrucken des auf den Gegenstand zu applizierenden Etiketts (18) zur Verfügung steht, unter Berücksichtigung der von der Appliziereinrichtung (7) für das Applizieren eines Etiketts (18) benötigen Zeit ermittelt.

3. Vorrichtung nach Anspruch 1 oder 2,
**dadurch gekennzeichnet, dass** die Mess- und Steuereinrichtung (29) mit einem Prozessor versehen ist, der anhand der Arbeitsgeschwindigkeit der mindestens einen Arbeitseinrichtung (2 - 5) und der für das Applizieren eines Etiketts benötigen Zeit die Druckzeit berechnet, die für das Bedrucken des auf den Gegenstand zu applizierenden Etiketts (18) zur Verfügung steht.

4. Vorrichtung nach einem der Ansprüche 1 bis 3,
**dadurch gekennzeichnet, dass** die Mess- und Steuereinrichtung (29) mit einer Einrichtung versehen ist, die die Bereitschaft der Appliziereinrichtung (7) für das Applizieren eines Etiketts (18) erfasst.

5. Vorrichtung nach einem der Ansprüche 1 bis 4,
**dadurch gekennzeichnet, dass** die Mess- und Steuereinrichtung (29) für jeden zu etikettierenden Gegenstand (1) ein zeitliches Steuerungsprofil zur Steuerung der Druckgeschwindigkeit des Druckers (6) generiert, mit dem das auf den Gegenstand zu applizierende Etikett (18) innerhalb der jeweils zur Verfügung stehenden Druckzeit mit möglichst geringer Druckgeschwindigkeit fertiggedruckt werden kann.

6. Vorrichtung nach einem der Ansprüche 1 bis 5,
**dadurch gekennzeichnet, dass** entlang eines Transportweges für den jeweils zu etikettierenden Gegenstand mehrere in Transportrichtung zueinander beabstandete Sensoren angeordnet sind, die jeweils die Ankunft des zu etikettierenden Gegenstandes erfassen.

7. Verfahren zum Etikettieren von Gegenständen, insbesondere von Lebensmittelpackungen, umfassend die Schritte:
Bedrucken eines Etiketts (18) mittels eines Druckers (6), Applizieren des bedruckten Etiketts (18) auf den zu etikettierenden Gegenstand (1) und mindestens einen weiteren Arbeitsschritt, wie Wägen, Verpacken und/oder Transportieren des zu etikettierenden Gegenstandes (1); der dem Applizieren des bedruckten Etiketts (18) vorgeschaltet ist,
**dadurch gekennzeichnet, dass** für jeden zu etikettierenden Gegenstand (1) die jeweils für das Bedrucken des darauf zu applizierenden Etiketts (18) zur Verfügung stehende Druckzeit unter Berücksichtigung der Arbeitszeit, die für den mindestens einen dem Applizieren des bedruckten Etiketts (18) vorgeschalteten Arbeitsschritt benötigt wird, berechnet wird, und dass das Bedrucken des Etiketts (18) in Abhängigkeit der berechneten Druckzeit derart gesteuert wird, dass das Etikett (18) innerhalb der zur Verfügung stehenden Druckzeit mit daran angepasster, möglichst geringer Druckgeschwindigkeit fertiggedruckt wird.

8. Verfahren nach Anspruch 7,
**dadurch gekennzeichnet, dass** ein Vorgang zur Berechnung der zum Bedrucken eines Etiketts (18) zur Verfügung stehenden Druckzeit durch die Erfassung eines Druckauftrages für das Bedrucken eines zu applizierenden Etiketts (18) eingeleitet wird.

9. Verfahren nach Anspruch 8,
**dadurch gekennzeichnet, dass** der Druckauftrag automatisch durch den Abschluss eines Wägevorgangs und/oder die Eingabe von Gewichts-, Preis- und/oder anderer Warendaten erzeugt wird.

10. Verfahren nach einem der Ansprüche 7 bis 9,
**dadurch gekennzeichnet, dass** die Berechnung der zum Bedrucken eines Etiketts zur Verfügung stehenden Druckzeit von der Feststellung abhängig gemacht wird, ob eine dem Drucker (6) nachgeschaltete Appliziereinrichtung (7) zum Applizieren des bedruckten Etiketts (18) und/oder andere dem Drucker (6) nachgeschaltete Systeme funktionsbereit sind.

11. Verfahren nach einem der Ansprüche 7 bis 10,
**dadurch gekennzeichnet, dass** die für das Bedrucken des jeweiligen Etiketts (18) zur Verfügung stehende Zeit anhand der Arbeitszeit(en) oder Arbeitsgeschwindigkeit(en) einer vorgeschalteten Wägevorrichtung (2), Verpackungsvorrichtung (4) und/oder Transportvorrichtung (3, 5) und/oder anhand der Arbeitszeit(en) oder Arbeitsgeschwindigkeit(en) einer nachgeschalteten Appliziereinrichtung (7) zum Applizieren des bedruckten Etiketts (18) berechnet wird.

12. Verfahren nach einem der Ansprüche 7 bis 11,
**dadurch gekennzeichnet, dass** für jeden zu etikettierenden Gegenstand (1) ein zeitliches Steuerungsprofil zur Steuerung der Druckgeschwindigkeit generiert wird, mit dem das zu applizierende Etikett (18) innerhalb der jeweils zur Verfügung stehenden Druckzeit mit möglichst geringer Druckgeschwindigkeit fertiggedruckt werden kann.

13. Verfahren nach einem der Ansprüche 7 bis 12,
bei dem die zu etikettierenden Gegenstände (1) mittels einer Transportvorrichtung (3, 5) einer Einrichtung (7) zum Applizieren eines bedruckten Etiketts (18) zugeführt werden, wobei die Transportvorrichtung (3, 5) eine Transportstrecke definiert,
**dadurch gekennzeichnet, dass** die Ankunft eines zu etikettierenden Gegenstandes (1) an verschiedenen, entlang der Transportstrecke aufeinanderfolgenden Stellen mittels Sensoreinrichtungen erfasst und ein entsprechendes Signal von der jeweiligen Sensoreinrichtung an eine Mess- und Steuereinrichtung (29) abgegeben wird, wobei bei Empfang des jeweiligen Signals eine verbleibende Restdruckzeit ermittelt und das Bedrucken des Etiketts (18) in Abhängigkeit der ermittelten Restdruckzeit derart gesteuert wird, dass das Etikett (18) innerhalb der noch zur Verfügung stehenden Restdruckzeit mit daran angepasster, möglichst geringer Druckgeschwindigkeit fertiggedruckt wird.

## Claims

1. A device for labelling objects, in particular food packages (1), comprising a printer (6) for printing labels (18); an application device (7) for applying a printed label (18) to the object (1) to be labelled; and at least one working device in the form of a weighing device (2), a packaging device (4), and/or a transport device (3, 5) for the objects (1) to be labelled; wherein the working device (2 - 5), of which there is at least one, is arranged upstream of the application device (7),
**characterised by**
a measuring and control device (29) which for each object (1) to be labelled determines the printing time that is available for printing the label (18) to be applied to each of said objects, taking into account the required working time of the working device/s (2, 3, 4, 5, 7), and which, depending on the printing time determined, controls the printer (6) such that printing the label (18) is completed within the available printing time at a matching printing speed, which is as slow as possible.

2. The device according to claim 1,
**characterised in that**
the working device (2 - 5), of which there is at least one, comprises at least one sensor (30 - 35) which registers the arrival, in the working device, of an object (1) to be labelled, and issues a corresponding signal to the measuring and control device (29), after which said measuring and control device determines the printing time which is available for printing the label (18) to be applied to the object, taking into account the time required by the application device (7) for applying a label (18).

3. The device according to claim 1 or 2,
**characterised in that**
the measuring and control device (29) comprises a processor which on the basis of the working speed of the working device (2 - 5), of which there is at least one, and on the basis of the time required for applying a label, calculates the printing time which is available for printing the label (18) to be applied to the object.

4. The device according to any one of claims 1 to 3,
**characterised in that**
the measuring and control device (29) comprises a device which registers the readiness of the application device (7) for applying a label (18).

5. The device according to any one of claims 1 to 4,
**characterised in that**
the measuring and control device (29) generates a time-dependent control profile, for each object (1) to be labelled, for controlling the printing speed of the printer (6) with which printing of the label (18) to be applied to the object can be completed within the respective printing time at the slowest possible printing speed.

6. The device according to any one of claims 1 to 5,
**characterised in that**
along a transport path for the respective object to be labelled, several sensors are arranged, spaced apart from each other in the direction of transport, with said sensors registering the arrival of the object to be labelled.

7. A method for labelling objects, in particular food packages, comprising the following steps:
printing a label (18) by means of a printer (6); applying the printed label (18) to the object (1) to be labelled; and at least one more process step, such as weighing, packaging and/or transporting the object (1) to be labelled, which process step takes place upstream of the application of the printed label (18),
**characterised in that**
for each object (1) to be labelled, a calculation takes place of the printing time available for printing the label (18) to be applied to said object, taking into account the working time required for the process step, of which there is at least one, which process step takes place upstream of the application of the printed label (18), and **in that**, depending on the printing time calculated, printing of the label (18) is controlled such that printing of said label (18) is completed within the available printing time at a matching printing speed, which is as slow as possible.

8. The method according to claim 7,
**characterised in that**
a process for calculating the printing time available for printing a label (18) is initiated by registering a print job for printing a label (18) to be applied.

9. The method according to claim 8,
**characterised in that**
the print job is automatically generated after completion of a weighing process and/or after inputting weight data, price data and/or other goods-related data.

10. The method according to any one of claims 7 to 9,
**characterised in that**
calculation of the printing time available for printing a label is made dependent on the detection as to whether an application device (7) arranged downstream of the printer (6) for applying the printed label (18) and/or other systems which are arranged downstream of the printer (6) are functionally ready.

11. The method according to any one of claims 7 to 10,
**characterised in that**
the time available for printing the respective label (18) is calculated on the basis of the working time(s) or work speed(s) of a weighing device (2), packaging device (4) and/or transport device (3, 5), arranged upstream, and/or on the basis of the working time(s) or work speed(s) of an application device (7), arranged downstream, for applying the printed label (18).

12. The method according to any one of claims 7 to 11,
**characterised in that**
for each object (1) to be labelled, a time-dependent control profile for controlling the printing speed is generated with which printing of the label (18) to be applied can be completed within the available printing time at a printing speed which is as slow as possible.

13. The method according to any one of claims 7 to 12, in which the objects (1) to be labelled are supplied by a transport device (3, 5) to a device (7) for applying a printed label (18), wherein the transport device (3, 5) defines a transport distance,
**characterised in that**
the arrival of an object (1) to be labelled is recorded in various subsequent positions along the transport distance by means of sensor devices, and a corresponding signal is issued by the respective sensor device to a measuring and control device (29), wherein upon receipt of the corresponding signal a residual printing time is determined, and printing of the label (18), depending on the residual printing time determined, is controlled such that printing of the label (18) is completed within the still available residual printing time at a matching printing speed, which is as slow as possible.

## Revendications

1. Dispositif d'étiquetage d'objets, en particulier des emballages alimentaires (1), comprenant une imprimante (6) destinée à imprimer des étiquettes (18), un dispositif applicateur (7) destiné à appliquer une étiquette imprimée (18) sur l'objet correspondant à étiqueter (1), et au moins un dispositif de traitement sous forme d'une balance (2), d'un dispositif d'emballage (4) et/ou d'un dispositif d'acheminement (3, 5) pour les objets à étiqueter (1), au moins un dispositif de traitement (2 à 5) étant positionné en amont du dispositif applicateur (7),
**caractérisé par** un dispositif de mesure et de commande (29) qui détermine, pour chacun des objets à étiqueter (1), le temps d'impression disponible pour l'impression de l'étiquette (18) à appliquer sur cet objet, en tenant compte du temps de traitement du/des dispositif(s) de traitement (2, 3, 4, 5, 7), et qui pilote l'imprimante (6) en fonction du temps d'impression ainsi déterminé, d'une manière telle que l'impression de l'étiquette (18) soit terminée en l'espace du temps d'impression disponible, à une vitesse d'impression adaptée à ce temps, aussi lente que possible.

2. Dispositif selon la revendication 1, **caractérisé en ce que** ledit au moins un dispositif de traitement (2 à 5) est pourvu d'au moins un capteur (30 à 35) qui détecte l'arrivée d'un objet à étiqueter (1) dans le dispositif de traitement et émet un signal correspondant vers le dispositif de mesure et de commande (29), suite à quoi celui-ci détermine le temps d'impression disponible pour l'impression de l'étiquette (18) à appliquer sur l'objet, en tenant compte du temps nécessaire pour l'application d'une étiquette (18) par le dispositif applicateur.

3. Dispositif selon la revendication 1 ou 2, **caractérisé en ce que** le dispositif de mesure et de commande (29) est pourvu d'un processeur, qui calcule le temps d'impression disponible pour l'impression de l'étiquette (18) à appliquer sur l'objet en fonction de la vitesse de traitement dudit au moins un dispositif de traitement (2 à 5) et du temps nécessaire pour l'application d'une étiquette (18).

4. Dispositif selon l'une des revendications 1 à 3, **caractérisé en ce que** le dispositif de mesure et de commande (29) est doté d'un dispositif qui détecte l'état d'attente du dispositif applicateur (7) prêt à appliquer une étiquette (18).

5. Dispositif selon l'une des revendications 1 à 4, **caractérisé en ce que** le dispositif de mesure et de commande (29) génère, pour chaque objet à étiqueter (1), un profil de commande chronologique pour la commande de la vitesse d'impression de l'imprimante (6), profil qui permet de terminer l'impression de l'étiquette (18) à appliquer sur l'objet à étiqueter (1) à l'intérieur du temps d'impression disponible en utilisant la vitesse d'impression la plus basse possible.

6. Dispositif selon l'une des revendications 1 à 5, **caractérisé en ce que** plusieurs capteurs, espacés les uns des autres dans le sens de l'acheminement, sont disposés le long du trajet d'acheminement de l'objet correspondant à étiqueter, ces capteurs détectant chacun l'arrivée correspondante de l'objet à étiqueter.

7. Procédé d'étiquetage d'objets, en particulier des emballages alimentaires, comprenant les étapes suivantes :
- imprimer une étiquette (18) au moyen d'une imprimante (6),
- appliquer l'étiquette imprimée (18) sur l'objet à étiqueter (1), et
- au moins une étape de traitement supplémentaire, telle que la pesée, l'emballage et/ou l'acheminement de l'objet à étiqueter (1), qui précède l'application de l'étiquette imprimée (18) sur l'objet,
**caractérisé en ce que**, pour chaque objet à étiqueter (18), on calcule le temps d'impression disponible pour imprimer l'étiquette (18) à appliquer sur celui-ci, en tenant compte du temps de traitement nécessaire pour ladite au moins une étape de traitement précédant l'application de l'étiquette (18),
et **en ce que** l'impression de l'étiquette (18) est pilotée en fonction du temps d'impression ainsi calculé de manière telle que l'impression de l'étiquette (18) puisse être achevée en l'espace du temps d'impression disponible, en l'effectuant à une vitesse d'impression adaptée à ce temps, aussi lente que possible.

8. Procédé selon la revendication 7, **caractérisé en ce qu'**une opération de calcul du temps d'impression disponible pour imprimer une étiquette (18) est déclenchée par la détection d'un ordre d'impression pour l'impression d'une étiquette (18) à appliquer sur l'objet.

9. Procédé selon la revendication 8, **caractérisé en ce que** l'ordre d'impression est généré automatiquement par l'achèvement d'une opération de pesée et/ou l'entrée de données de poids, de prix et/ou d'autres données de la marchandise.

10. Procédé selon l'une des revendications 7 à 9, **caractérisé en ce que** le calcul du temps d'impression disponible pour l'impression d'une étiquette est rendu dépendant d'une vérification de l'état d'ordre de marche d'un dispositif applicateur (7) destiné à appliquer l'étiquette imprimée (18) sur l'objet, placé en aval de l'imprimante (6), et/ou d'autres systèmes placés en aval de l'imprimante (6).

11. Procédé selon l'une des revendications 7 à 10, **caractérisé en ce que** le temps disponible pour imprimer l'étiquette correspondante (18) est calculé en fonction du ou des temps de traitement ou vitesse(s) de traitement d'un dispositif de pesée (2), d'un dispositif d'emballage (4) et/ou d'un dispositif d'acheminement (3, 5) montés en amont, et/ou en fonction du ou des temps de traitement ou vitesse(s) de traitement d'un dispositif applicateur (7) monté en aval, destiné à appliquer l'étiquette imprimée (18).

12. Procédé selon l'une des revendications 7 à 11, **caractérisé en ce que**, pour chaque objet à étiqueter (1), un profil de commande chronologique pour la commande de la vitesse d'impression est généré, profil qui permet de terminer l'impression de l'étiquette (18) à appliquer sur l'objet à l'intérieur du temps d'impression disponible en utilisant la vitesse d'impression la plus basse possible.

13. Procédé selon l'une des revendications 7 à 12, dans lequel les objets à étiqueter (1) sont acheminés au moyen d'un dispositif d'acheminement (3, 5) vers un dispositif applicateur (7) destiné à appliquer une étiquette imprimée (18), le dispositif d'acheminement (3, 5) définissant un trajet d'acheminement,
**caractérisé en ce que** l'arrivée d'un objet à étiqueter (1) au niveau de différents points se succédant le long du trajet d'acheminement est détecté au moyen de dispositifs capteurs, et qu'un signal correspondant est émis par le dispositif capteur correspondant et transmis à un dispositif de mesure et de commande (29), la réception d'un signal correspondant déclenchant le calcul d'un temps d'impression restant, et l'impression de l'étiquette (18) étant pilotée en fonction du temps d'impression restant ainsi déterminé, d'une manière telle que l'impression de l'étiquette (18) soit achevée à l'intérieur du temps d'impression restant, en utilisant une vitesse d'impression la plus basse possible, adaptée à ce temps.
